# FASCICULE DE BREVET EUROPEEN

(11) **EP 2 388 205 B1**
(45) Date de publication et mention de la délivrance du brevet: **08.04.2020**
(21) Numéro de dépôt: 11305606.3
(22) Date de dépôt: 18.05.2011
(51) Int. Cl.: B65D 43/02

(54) **Contenant comprenant un récipient et un couvercle**
Kombination aus Behälter und Deckel
Container-lid combination

(30) Priorité: 18.05.2010 FR 1053846
(43) Date de publication de la demande: 23.11.2011
(73) Titulaire: SEB S.A., 69130 Ecully (FR)
(72) Inventeur: Charles, Patrick, 65290, LOUEY (FR); Dominguez, Augustin, 65000, TARBES (FR); Astegno, Jean-Paul, 64420, ESPOEY (FR)
(74) Mandataire: Bourrières, Patrice

(56) Documents cités:
- WO-A1-01/30662
- WO-A2-2008/024503
- BE-A- 494 244
- FR-A- 1 274 143
- FR-A1- 2 457 814
- US-A- 1 802 739
- US-A- 1 858 826

## Description

La présente invention concerne le domaine technique des contenants comportant un récipient et un couvercle.

La présente invention concerne notamment, mais non exclusivement, des contenants réutilisables prévus pour recevoir des préparations alimentaires, telles que par exemple des yaourts.

Le document WO 2008 024503 divulgue un contenant de section carrée dans lequel des organes de retenue sont agencés à l'intérieur d'une bordure annulaire inférieure du couvercle, ces organes de retenue étant prévus pour venir en prise sous une bordure latérale annulaire extérieure du récipient lorsque le couvercle ferme le récipient. Ces dispositions permettent d'obtenir une fermeture relativement étanche entre le couvercle et le récipient. Ces dispositions présentent toutefois l'inconvénient d'un retrait peu aisé du couvercle. Pour pallier cet inconvénient, le couvercle comporte une languette de préhension agencée dans un coin. Toutefois, pour permettre le retrait du couvercle en vue de sa réutilisation, la bordure annulaire inférieure du couvercle doit être relativement fine et/ou doit être réalisée dans un matériau souple, pour permettre d'écarter les organes de retenue de la bordure latérale annulaire extérieure du récipient.

Un objet de la présente invention est de proposer un contenant dans lequel le retrait du couvercle est facilité.

Un objet additionnel de la présente invention est de proposer un contenant qui soit réutilisable.

Ces objets sont atteints avec un contenant comprenant un récipient et un couvercle, le récipient présentant un bord supérieur prolongé par une bordure latérale annulaire extérieure, le couvercle comportant une paroi d'appui inférieure entourée par une bordure annulaire inférieure, au moins deux organes de retenue étant agencés à l'intérieur de la bordure annulaire inférieure, la bordure latérale annulaire extérieure et la bordure annulaire inférieure présentent des géométries non circulaires, les organes de retenue étant agencés en dehors des parties de la bordure latérale annulaire extérieure présentant les plus petits rayons de courbure, la bordure annulaire inférieure présentant plusieurs côtés raccordés entre eux par des bords arrondis, du fait que la bordure latérale annulaire extérieure s'étend au-delà de seuils de retenue susceptibles d'être franchis par les organes de retenue lorsque le couvercle est mis en place sur le récipient, que les organes de retenue prennent appui contre la bordure latérale annulaire extérieure au-delà desdits seuils de retenue lorsque le couvercle repose sur le récipient, et que la bordure annulaire inférieure est déformée élastiquement en flexion sur les côtés de part et d'autre des organes de retenue, les bords arrondis formant des éléments rigidificateurs. Ces dispositions permettent d'obtenir une variation de la rigidité de la bordure annulaire inférieure du couvercle. Ainsi les organes de retenue peuvent être agencés dans les zones les plus déformables de la bordure annulaire inférieure du couvercle.

Ainsi la bordure annulaire inférieure du récipient est déformée par flexion entre deux organes de retenue adjacents, et les organes de retenue exercent une pression latérale sur la bordure latérale annulaire extérieure, au dessous des seuils de retenue. Un simple mouvement axial éloignant le couvercle du récipient peut ainsi permettre d'écarter les organes de retenue par déformation élastique de la bordure annulaire inférieure, pour passer les seuils de retenue. Une déformation de la paroi d'appui inférieure du couvercle n'est pas nécessaire, ce qui permet d'améliorer l'étanchéité d'un contenant réutilisable.

Avantageusement alors, la bordure annulaire inférieure est inclinée vers l'intérieur du couvercle par rapport à un bord extérieur du couvercle. Cette disposition permet de saisir le couvercle au dessous des organes de retenue sans gêner la déformation de la bordure annulaire inférieure lors du retrait du couvercle. En alternative, l'utilisateur pourrait saisir le couvercle entre les organes de retenue.

Avantageusement alors, les seuils de retenue sont raccordés au bord supérieur du récipient par des surfaces arrondies. Cette disposition permet d'agencer les seuils de retenue à proximité du bord supérieur du récipient et d'écarter les organes de retenue lors de la mise en place du couvercle sur le récipient.

Avantageusement encore, les organes de retenue présentent une face inférieure chanfreinée. Cette disposition permet de faciliter la mise en place du couvercle sur le récipient en facilitant le passage des seuils de retenue. Cette disposition permet aussi d'utiliser des seuils de retenue proches du bord supérieur du récipient.

Avantageusement encore, les seuils de retenue sont prolongés à l'opposé du bord supérieur du récipient par une paroi inclinée présentant un angle de dépouille inférieur à 5°. Cette disposition permet de limiter la déformation élastique de la bordure latérale annulaire extérieure du couvercle lors du passage des seuils de retenue par les organes de retenue. Cette disposition permet aussi de faciliter le retrait du couvercle.

Avantageusement encore, les organes de retenue sont régulièrement espacés à l'intérieur de la bordure annulaire inférieure. Cette disposition permet d'éviter une indexation précise du couvercle par rapport au récipient.

Avantageusement encore, le couvercle comporte entre deux et six organes de retenue. Ces dispositions permettent de concilier une retenue suffisante du couvercle avec un retrait aisé du couvercle.

Avantageusement encore, la bordure latérale annulaire extérieure présente plusieurs faces raccordées entre elles par des zones incurvées. Cette disposition permet d'accentuer le différentiel de rigidité entre les zones incurvées et lesdites faces, par rapport à une géométrie elliptique, lesdites faces n'étant toutefois pas nécessairement droites.

Avantageusement encore, pour améliorer l'étanchéité entre la paroi d'appui inférieure du couvercle et le bord supérieur du récipient, un organe de retenue est agencé à l'intérieur de chacun des côtés.

Avantageusement encore, le couvercle présente des moyens de rigidification entourés par la paroi d'appui inférieure. L'augmentation de la rigidité du couvercle permet d'améliorer l'étanchéité entre la paroi d'appui inférieure du couvercle et le bord supérieur du récipient.

Avantageusement alors, les moyens de rigidification sont formés par une concavité centrale du couvercle. Cette disposition présente l'avantage de faciliter le nettoyage du couvercle et de réduire l'encombrement du contenant.

Selon un mode de réalisation avantageux, le couvercle est réalisé en matière plastique rigide, plus économique qu'une matière silicone ou élastomère.

Selon un mode de réalisation avantageux, le récipient est réalisé en verre, ce qui est particulièrement intéressant pour un récipient alimentaire réutilisable.

L'invention sera mieux comprise à l'étude d'un exemple de réalisation, pris à titre nullement limitatif, illustré dans les figures annexées, dans lesquelles :
- la figure 1 est une vue en perspective éclatée du couvercle et du récipient d'un contenant selon l'invention,
- la figure 2 est une vue en perspective de dessous du couvercle illustré sur la figure 1,
- la figure 3 est une vue de dessous du couvercle illustré sur les figures 1 et 2,
- la figure 4 est une vue de côté en coupe transversale du couvercle illustré sur les figures 1 à 3,
- la figure 5 est une vue de côté de la partie supérieure du récipient illustré sur la figure 1,
- la figure 6 est une vue partielle en coupe du couvercle illustré sur les figures 1 à 4 posé sur le récipient illustré sur les figures 1 et 5, au niveau d'un organe de retenue,
- la figure 7 est une vue partielle en coupe du couvercle illustré sur les figures 1 à 4 posé sur le récipient illustré sur les figures 1 et 5, entre deux organes de retenue.

Le contenant illustré sur la figure 1 comprend un récipient 1 et un couvercle 2. Le récipient 1 peut notamment être utilisé pour la préparation de yaourts. A cet effet, le récipient 1 est avantageusement réalisé en verre. Le couvercle 2 permet de fermer le récipient 1. Le couvercle 2 est avantageusement réalisé en matière plastique rigide, par exemple en polypropylène.

Le récipient 1 présente un bord supérieur 10 prolongé par une bordure latérale annulaire extérieure 11. Le récipient 1 comporte une paroi latérale 12 et un fond 13. La bordure latérale annulaire extérieure 11 appartient à la paroi latérale 12. Un rebord inférieur annulaire 14 est agencé à l'extérieur du récipient 1 sous la bordure latérale annulaire extérieure 11.

Le couvercle 2 comporte une paroi d'appui inférieure 20 entourée par une bordure annulaire inférieure 21. La paroi d'appui inférieure 20 est prévue pour reposer sur le bord supérieur 10 du récipient. Plus particulièrement, le couvercle 2 présente des moyens de rigidification 22 entourés par la paroi d'appui inférieure 20. Dans l'exemple de réalisation illustré sur la figure 1, les moyens de rigidification 22 sont formés par une concavité centrale 23 du couvercle 2 entourée par la paroi d'appui inférieure 20.

Le récipient 1 et le couvercle 2 illustrés sur les figures présentent une géométrie carrée. La bordure latérale annulaire extérieure 11 présente plusieurs faces 15 raccordées entre elles par des zones incurvées 16, et la bordure annulaire inférieure 21 présente plusieurs côtés 24 raccordés entre eux par des bords arrondis 25. Ainsi la bordure latérale annulaire extérieure 11 et la bordure annulaire inférieure 21 présentent des géométries non circulaires. D'autres géométries polygonales, par exemple hexagonale, ou non polygonales, par exemple elliptique ou circulaire, sont toutefois envisageables pour la bordure latérale annulaire extérieure 11 et/ou la bordure annulaire inférieure 21.

Des organes de retenue 30 sont agencés à l'intérieur de la bordure annulaire inférieure 21 du couvercle 2. Selon l'invention, au moins deux organes de retenue 30 sont agencés à l'intérieur de la bordure annulaire inférieure 21.

Tel que visible sur les figures 2 et 3, un organe de retenue 30 est agencé à l'intérieur de chacune des côtés 24. Les organes de retenue 30 sont ainsi agencés en dehors des parties de la bordure latérale annulaire extérieure 11 présentant les plus petits rayons de coubure. Les organes de retenue 30 sont régulièrement espacés à l'intérieur de la bordure annulaire inférieure 21.

Le couvercle 2 comporte avantageusement entre deux et six organes de retenue 30 pour des récipients 1 tels que des pots de yaourts individuels, un nombre supérieur d'organes de retenue 30 peut être envisagé pour des récipients 1 de plus grande taille, par exemple jusqu'à douze d'organes de retenue 30 pour un récipient 1 de un à deux litres.

Tel que visible sur la figure 4, les organes de retenue 30 présentent une face inférieure 31 chanfreinée, prévue pour faciliter la mise en place du couvercle 2 sur le récipient 1. Les organes de retenue 30 présentent une face supérieure 32 chanfreinée, la hauteur de la face supérieure 32 étant supérieure à la hauteur de la face inférieure 31, pour concilier une rigidification des organes de retenue 30 avec une limitation de la hauteur des organes de retenue 30 et de l'encombrement du couvercle 2.

Tel que visible sur la figure 4, la bordure annulaire inférieure 21 est inclinée vers l'intérieur du couvercle 2 par rapport à un bord extérieur 26 du couvercle 2. Le bord extérieur 26 est agencé dans la partie supérieure de la bordure annulaire inférieure 21, à proximité de la paroi d'appui inférieure 20. Le bord extérieur 26 est agencé entre la paroi d'appui inférieure 20 et les organes de retenue 30, pour permettre la déformation des parties de la bordure annulaire inférieure 21 portant les organes de retenue 30.

Tel que visible sur la figure 5, le récipient 1 présente des seuils de retenue 40 agencés sur la paroi latérale 12. Les seuils de retenue 40 sont susceptibles d'être franchis par les organes de retenue 30 lorsque le couvercle 2 est mis en place sur le récipient 1, tel que visible sur la figure 6. La bordure latérale annulaire extérieure 11 s'étend au-delà des seuils de retenue 40 en direction du fond du récipient 1. Les seuils de retenue 40 sont raccordés au bord supérieur 10 du récipient 1 par des surfaces arrondies 17. Les seuils de retenue 40 sont prolongés à l'opposé du bord supérieur 10 du récipient 1 par une paroi inclinée 18 présentant un angle de dépouille A inférieur à 5°, et de préférence inférieur à 3°. La paroi inclinée 18 est formée par la partie inférieure de la bordure latérale annulaire extérieure 11.

La bordure latérale annulaire extérieure 11 s'étend au-delà des seuils de retenue 40 susceptibles d'être franchis par les organes de retenue 30 lorsque le couvercle 2 est mis en place sur le récipient 1. Ainsi les organes de retenue 30 prennent appui contre la bordure latérale annulaire extérieure 11 au-delà desdits seuils de retenue 40 lorsque le couvercle 2 repose sur le récipient 1.

Le contenant selon l'invention s'utilise de la manière suivante.

Pour fermer le contenant, l'utilisateur pose le couvercle 2 sur le récipient 1. Les faces inférieures 31 des organes de retenue 30 du couvercle 2 viennent en appui sur les surfaces arrondies 17 adjacentes au bord supérieur 10 du récipient 1. La pression exercée par l'utilisateur sur le couvercle 2 écarte les organes de retenue 30. La bordure annulaire inférieure 21 étant déformée élastiquement en flexion sur les côtés 24 de de part et d'autre des organes de retenue 30, les bords arrondis 25 formant des éléments rigificateurs. Lorsque les seuils de retenue 40 sont dépassés par les organes de retenue 30, la paroi d'appui inférieure 20 du couvercle 2 vient en appui sur le bord supérieur 10 du récipient 1, et les organes de retenue 30 éloignés de leur position de repos par la déformation élastique de la bordure annulaire inférieure 21 exercent un effort de rappel sur la bordure latérale annulaire extérieure 11 du récipient 1. Le couvercle 2 exerce une légère pression sur le récipient 1 du fait de la pente de la paroi inclinée 18.

Pour ouvrir le contenant, l'utilisateur peut saisir le couvercle 2 par le bord extérieur 26 au niveau de deux côtés 24 opposés, ou au niveau de deux bords arrondis 25. Les organes de retenue 30 glissent sur la bordure latérale annulaire extérieure 11 jusqu'aux seuils de retenue 40 puis libèrent le couvercle 2 du récipient 1 après avoir dépassé lesdits seuils de retenue 40.

La construction proposée permet d'obtenir un contenant refermable utilisant un récipient 1 présentant des tolérances dimensionnelles peu exigeantes, tel que par exemple un récipient en verre 1. La mise en place du couvercle 2 nécessite seulement la préhension du couvercle 2 suivie d'un mouvement unidirectionnel vers le récipient 1. Le retrait du couvercle 2 nécessite seulement la préhension du récipient 1 et du couvercle 2 suivie d'un mouvement unidirectionnel écartant le couvercle 2 du récipient 1.

La présente invention n'est nullement limitée à l'exemple de réalisation décrit et à ses variantes, mais englobe de nombreuses modifications dans le cadre des revendications.

## Revendications

1. Contenant comprenant un récipient (1) et un couvercle (2), le récipient (1) présentant un bord supérieur (10) prolongé par une bordure latérale annulaire extérieure (11), le couvercle (2) comportant une paroi d'appui inférieure (20) entourée par une bordure annulaire inférieure (21), au moins deux organes de retenue (30) étant agencés à l'intérieur de la bordure annulaire inférieure (21), la bordure latérale annulaire extérieure (11) et la bordure annulaire inférieure (21) présentent des géométries non circulaires, les organes de retenue (30) étant agencés en dehors des parties de la bordure latérale annulaire extérieure (11) présentant les plus petits rayons de courbure, la bordure annulaire inférieure (21) présentant plusieurs côtés (24) raccordés entre eux par des bords arrondis (25), **caractérisé en ce que** la bordure latérale annulaire extérieure (11) s'étend au-delà de seuils de retenue (40) susceptibles d'être franchis par les organes de retenue (30) lorsque le couvercle (2) est mis en place sur le récipient (1), **en ce que** les organes de retenue (30) prennent appui contre la bordure latérale annulaire extérieure (11) au-delà desdits seuils de retenue (40) lorsque le couvercle (2) repose sur le récipient (1), et **en ce que** la bordure annulaire inférieure (21) est déformée élastiquement en flexion sur les côtés (24) de part et d'autre des organes de retenue (30), les bords arrondis (25) formant des éléments rigidificateurs.

2. Contenant selon la revendication 1, **caractérisé en ce que** la bordure annulaire inférieure (21) est inclinée vers l'intérieur du couvercle (2) par rapport à un bord extérieur (26) du couvercle (2).

3. Contenant selon l'une des revendications 1 ou 2, **caractérisé en ce que** les seuils de retenue (40) sont raccordés au bord supérieur du récipient (1) par des surfaces arrondies (17).

4. Contenant selon l'une des revendications 1 à 3, **caractérisé en ce que** les organes de retenue (30) présentent une face inférieure chanfreinée (31).

5. Contenant selon l'une des revendications 1 à 4, **caractérisé en ce que** les seuils de retenue (40) sont prolongés à l'opposé du bord supérieur (10) du récipient (1) par une paroi inclinée (18) présentant un angle de dépouille inférieur à 5°.

6. Contenant selon l'une des revendications 1 à 5, **caractérisé en ce que** les organes de retenue (30) sont régulièrement espacés à l'intérieur de la bordure annulaire inférieure (21).

7. Contenant selon l'une des revendications 1 à 6, **caractérisé en ce que** le couvercle (2) comporte entre deux et six organes de retenue (30).

8. Contenant selon l'une des revendications 1 à 7, **caractérisé en ce que** la bordure latérale annulaire extérieure (11) présente plusieurs faces (15) raccordées entre elles par des zones incurvées (16).

9. Contenant selon l'une des revendications 1 à 8, **caractérisé en ce qu'**un organe de retenue (30) est agencé à l'intérieur de chacun des côtés (24).

10. Contenant selon l'une des revendications 1 à 9, caractérisé que le couvercle (2) présente des moyens de rigidification (22) entourés par la paroi d'appui inférieure (20).

11. Contenant selon la revendication 10, **caractérisé en ce que** les moyens de rigidification (22) sont formés par une concavité centrale (23) du couvercle (2).

12. Contenant selon l'une des revendications 1 à 11, caractérisé que le couvercle (2) est réalisé en matière plastique rigide.

13. Contenant selon l'une des revendications 1 à 12, caractérisé que le récipient (1) est réalisé en verre.

## Patentansprüche

1. Behälter, umfassend ein Gefäß (1) und einen Deckel (2), wobei das Gefäß (1) eine obere Kante (10) vorweist, die durch eine äußere ringförmige Seitenkante (11) verlängert ist, wobei der Deckel (2) eine untere Stützwand (20) aufweist, die von einer unteren ringförmigen Kante (21) umgeben ist, wobei mindestens zwei Rückhalteelemente (30) im Inneren der unteren ringförmigen Kante (21) angeordnet sind, wobei die äußere ringförmige Seitenkante (11) und die untere ringförmige Kante (21) unrunde Geometrien vorweisen, wobei die Rückhalteelemente (30) außerhalb der Abschnitte der äußeren ringförmigen Seitenkante (11), die die kleinsten Krümmungsradien vorweisen, angeordnet sind, wobei der untere ringförmige Rand (21) mehrere Seiten (24) vorweist, die durch abgerundete Kanten (25) miteinander verbunden sind, **dadurch gekennzeichnet, dass** die äußere ringförmige Seitenkante (11) sich über die Rückhalteschwellen (40) hinaus erstreckt, die von den Rückhalteelementen (30) passiert werden können, wenn der Deckel (2) auf das Gefäß (1) aufgesetzt wird, dass die Rückhalteelemente (30) an der äußeren ringförmigen Seitenkante (11) jenseits der Rückhalteschwellen (40) anliegen, wenn der Deckel (2) auf dem Gefäß (1) aufliegt, und dass der untere ringförmige Rand (21) auf den Seiten (24) beidseitig von den Rückhalteelementen (30) elastisch gebogen verformt wird, wobei die abgerundeten Kanten (25) Versteifungselemente bilden.

2. Behälter nach Anspruch 1, **dadurch gekennzeichnet, dass** der untere, ringförmige Rand (21) gegenüber einem äußeren Rand (26) des Deckels (2) zum Inneren des Deckels (2) geneigt ist.

3. Behälter nach einem der Ansprüche 1 oder 2, **dadurch gekennzeichnet, dass** die Rückhalteschwellen (40) durch gerundete Flächen (17) mit dem oberen Rand des Behälters (1) verbunden sind.

4. Behälter nach einem der Ansprüche 1 bis 3, **dadurch gekennzeichnet, dass** die Rückhalteelemente (30) eine abgeschrägte Unterseite (31) vorweisen.

5. Behälter nach einem der Ansprüche 1 bis 4, **dadurch gekennzeichnet, dass** die Rückhalteschwellen (40) von der oberen Kante (10) des Behälters (1) durch eine geneigte Wand (18), die einen Hinterschneidungswinkel von weniger als 5° vorweist, verlängert sind.

6. Behälter nach einem der Ansprüche 1 bis 5, **dadurch gekennzeichnet, dass** die Rückhalteelemente (30) im Inneren des unteren ringförmigen Randes (21) regelmäßig beabstandet sind.

7. Behälter nach einem der Ansprüche 1 bis 6, **dadurch gekennzeichnet, dass** der Deckel (2) zwischen zwei und sechs Rückhalteelemente (30) vorweist.

8. Behälter nach einem der Ansprüche 1 bis 7, **dadurch gekennzeichnet, dass** die äußere ringförmige Seitenkante (11) mehrere Flächen (15) vorweist, die durch gekrümmte Bereiche (16) miteinander verbunden sind.

9. Behälter nach einem der Ansprüche 1 bis 8, **dadurch gekennzeichnet, dass** im Inneren von jeder der Seiten (24) ein Rückhalteelement (30) angeordnet ist.

10. Behälter nach einem der Ansprüche 1 bis 9, **dadurch gekennzeichnet, dass** der Deckel (2) Versteifungsmittel (22) vorweist, die von der unteren Stützwand (20) umgeben sind.

11. Behälter nach Anspruch 10, **dadurch gekennzeichnet, dass** die Versteifungsmittel (22) durch eine zentrale Wölbung (23) des Deckels (2) gebildet sind.

12. Behälter nach einem der Ansprüche 1 bis 11, **dadurch gekennzeichnet, dass** der Deckel (2) aus steifem Kunststoff hergestellt ist.

13. Behälter nach einem der Ansprüche 1 bis 12, **dadurch gekennzeichnet, dass** das Gefäß (1) aus Glas hergestellt ist.

## Claims

1. Container comprising a vessel (1) and a cover (2), the vessel (1) having an upper edge (10) extended by an outer annular side edge (11), the cover (2) comprising a lower support wall (20) surrounded by a lower annular edge (21), at least two retaining members (30) being arranged inside the lower annular edge (21), the outer annular side edge (11) and the lower annular edge (21) have non-circular geometries, the retaining members (30) being arranged outside of the portions of the outer annular side edge (11) having the smallest bend radiuses, the lower annular edge (21) having several sides (24) connected together by rounded edges (25), **characterised in that** the outer annular side edge (11) extends beyond retaining thresholds (40), likely to be crossed by the retaining members (30) when the cover (2) is implemented on the vessel (1), **in that** the retaining members (30) bear against the outer annular side edge (11) beyond said retaining thresholds (40) when the cover (2) rests on the vessel (1), and **in that** the lower annular edge (21) is elastically deformed bending on the sides (24) on either side of the retaining members (30), the rounded edges (25) forming rigidifying elements.

2. Container according to claim 1, **characterised in that** the lower annular edge (21) is inclined towards the inside of the cover (2) with respect to an outer edge (26) of the cover (2).

3. Container according to any one of claims 1 or 2, **characterised in that** the retaining thresholds (40) are connected to the upper edge of the vessel (1) by rounded surfaces (17).

4. Container according to one of claims 1 to 3, **characterised in that** the retaining members (30) have a bevelled lower face (31).

5. Container according to any one of claims 1 to 4, **characterised in that** the retaining thresholds (40) are extended opposite the upper edge (10) of the vessel (1) by an inclined wall (18) having a clearance angle of less than 5°.

6. Container according to any one of claims 1 to 5, **characterised in that** the retaining members (30) are regularly spaced inside the lower annular edge (21).

7. Container according to any one of claims 1 to 6, **characterised in that** the cover (2) comprises between two and six retaining members (30).

8. Container according to any one of claims 1 to 7, **characterised in that** the outer annular side edge (11) has several faces (15) connected together by curved zones (16).

9. Container according to one of claims 1 to 8, **characterised in that** a retaining member (30) is arranged inside each of the sides (24).

10. Container according to any one of claims 1 to 9, **characterised in that** the cover (2) has rigidification means (22) surrounded by the lower support wall (20).

11. Container according to claim 10, **characterised in that** the rigidification means (22) are formed by a central concavity (23) of the cover (2).

12. Container according to any one of claims 1 to 11, **characterised in that** the cover (2) is made of rigid plastic material.

13. Container according to any one of claims 1 to 12, **characterised in that** the vessel (1) is made of glass.
